# EUROPÄISCHE PATENTSCHRIFT

(11) **EP 0 560 966 B1**
(45) Veröffentlichungstag und Bekanntmachung des Hinweises auf die Patenterteilung: **08.07.1998**
(21) Anmeldenummer: 92921112.6
(22) Anmeldetag: 08.10.1992
(51) Int. Cl.: F23Q 7/00

(54) **GLÜHKERZE**
GLOW PLUG
BOUGIE DE PRECHAUFFAGE

(30) Priorität: 08.10.1991 DE 4133338
(43) Veröffentlichungstag der Anmeldung: 22.09.1993
(73) Patentinhaber: BERU Ruprecht GmbH & Co. KG, D-71636 Ludwigsburg (DE)
(72) Erfinder: BAUER, Paul, D-7141 Steinheim (DE)
(74) Vertreter: Wilhelms, Rolf E., Dr.
(86) Internationale Anmeldenummer: EP9202318
(87) Internationale Veröffentlichungsnummer: WO9307423

(56) Entgegenhaltungen:
- EP-A- 0 336 625
- DE-A- 3 825 013
- DE-A- 3 911 831
- DE-U- 9 112 507

## Beschreibung

Die Erfindung betrifft eine Glühkerze gemäß Oberbegriff des Anspruchs 1.

Eine solche Glühkerze wird beispielsweise in der DE-A-39 11 831 beschrieben. Diese Glühkerze weist ein Glührohr auf, in dem eine Glühwendel angeordnet ist, die mit einem in einem Kerzengehäuse angeordneten Anschlußbolzen verbunden ist. Diese Verbindung erfolgt durch eine mittige Bohrung im glührohrseiti-gen Ende des Anschlußbolzens, wobei diese Bohrung ein Innengewinde aufweist, in das die Glühwendel, die an ihrem anschlußseitigen Endabschnitt mit einem gegenüber der übrigen Wendel verkleinerten Durchmesser versehen ist, formschlüssig eingeschraubt werden kann.

DE-A-3825 013 offenbart eine Glühkerze in der die Regelwendel zwei- oder mehrstückig ausgebildet ist, wobei der eine Abschnitt aus an sich bekanntem Regelwendelmaterial und der andere Abschnitt aus einem Material besteht, das ein bestimmtes Widerstandsverhältnis, bezogen auf ein Temperaturverhältnis, und eine sprunghafte Widerstandsänderung in einem bestimmten Temperaturbereich aufweist. Hierdurch wird eine wesentlich verkürzte Aufheizzeit bei gleichzeitig ausreichender Lebensdauer der Glühkerze ermöglicht.

Weitere Patentanmeldungen betreffen die thermische Entkopplung zwischen Regel- und Heizwendel, wodurch die Funktion von Glühkerzen weiter verbessert werden soll. Ein Beispiel hierfür sind Glühkerzen gemäß DE-PS 28 02 625. Diese Glühkerze weist ein Glührohr auf, in dem im Spitzenbereich eine Heizwendel und im anschlußseitigen Bereich eine Regelwendel in einem elektrisch isolierenden Stoff angeordnet ist.

Die aus dem Stand der Technik bekannten Glühkerzen dieser Gattung weisen den Nachteil auf, daß sie bei Dauerglühen bzw. längerem Glühen im laufenden Motor, das zu umweltverträglicheren Abgasen führt, zu geringe Standfestigkeit aufweisen, um den üblichen Anforderungen an die Standfestigkeit von Glühkerzen zu genügen.

Aufgabe der Erfindung ist es, unter Umgehung der im Stand der Technik aufgezeigten Nachteile eine Glühkerze zur Verfügung zu stellen, die hohe Standfestigkeit auch bei längerem Nachglühen aufweist; gleichzeitig soll die bisher erreichbare Vorglühzeit praktisch eingehalten werden, sowie eine Massenproduktion in gewohnter Weise und wirtschaftlich wie bisher erfolgen können. Diese Aufgabe wird durch die Glühkerze gemäß Anspruch 1 gelöst. Weitere vorteilhafte Ausgestaltungen der Erfindung ergeben sich aus den nachfolgenden Ansprüchen 2 bis 11.

Intensive Untersuchungen haben gezeigt, daß Veränderungen an dem System Heizwendel/Regelwendel, insbesondere auch die vorgeschlagene thermische Entkopplung von Heiz- und Regelwendel nicht zu dem gewünschten Erfolg führen. Vielmehr wurde gefunden, daß ein möglicher Grund für die geringere Standfestigkeit der vorbekannten Glühkerzen darin zu sehen ist, daß die Temperaturverteilung über den Regelwiderstand ungleichmäßig ist, so daß sich örtliche Überhitzungen bilden, an denen sich zusätzlicher Energieumsatz konzentriert, wodurch eine weitere Temperaturerhöhung erfolgt und zu erhöhtem Verschleiß bzw. zum Abbrennen des Regel-Widerstands führt. Eine erfindungsgemäße Ursache dafür wurde in dem Umstand gefunden, daß im Bereich der Regelwendel, der am Innenpol der Glühkerze angeschlossen ist, der Innenpol diesen Bereich kühlt. Hierdurch entsteht nicht nur eine ungleichmäßige Temperaturverteilung über die Regelwendel; hinzu kommt, daß der kühlere Bereich niedrigohmiger bleibt und zur Abregelung des Glühkerzenstroms weniger beiträgt, als theoretisch bei "ungestörtem" Erwärmen dieses Regelwendelbereichs erfolgen würde.

Die Lösung der erfindungsgemäßen Aufgabe wird demnach darin gesehen, das System Innenpol/Übergang Innenpol-Regelwendel/Regelwendel derart zu gestalten, daß der nachteilige Kühleffekt durch den Innenpol minimiert wird, wobei gleichzeitig die anderen oben aufgeführten Anforderungen an eine Glühkerze erfüllt sein müssen, und wobei die übliche Geometrie von Glührohren bezüglich beispielsweise der Glührohrlänge, Länge und Geometrie der im Glührohr unterzubringenden Heiz- und Regelwendel usw. berücksichtigt werden muß.

Demgemäß stellt die vorliegende Erfindung eine Glühkerze mit einem Glührohr zur Verfügung, in dem in der Spitze ein Heizelement angeordnet ist, dem ein Regelelement vorgeschaltet ist, das ebenfalls in dem Glührohr angeordnet ist, wobei das Regelelement aus einem stromleitenden Material mit positiven Temperatur-Widerstandskoeffizienten besteht, und wobei der Innenpol der Glühkerze mit dem Regelelement, das Regelelement mit dem Heizelement und das Heizelement mit der Glührohrspitze in Reihe verbunden sind, dadurch gekennzeichnet, daß zur Minimierung des Wärmeübergangs zwischen Regelelement und Innenpol der Wendelbereich einen Windungsdurchmesser aufweist, der kleiner als der halbe Durchmesser der Windungen der Regelwendel ist.

Die Erfindung wird anhand der folgenden Figuren näher erläutert.
Fig. 1 ist ein Querschnitt durch einen Heizstab einer erfindungsgemäßen Glühkerze,
Fig. 2 ist der schematische Querschnitt durch eine Ausführungsform der erfindungsgemäßen Glühkerze.

Der Heizstab gemäß Fig. 1 besteht in an sich bekannter Weise aus dem Rohr 7, in dem die Heizwendel 1, die Regelwendel 2, der Innenpol 4 und der Abdichtring (O - Ring) in elektrisch isolierendem Material (z.B. MgO) angeordnet sind. Die erfindungsgemäße Entkopplung zwischen dem eigentlichen Regelwendelbereich 2 (mit Windungen größeren Durchmessers) und dem Innenpol 4 erfolgt über den Wendelbereich 3 (mit kleinerem Windungsdurchmesser).

Die Drahtlänge des Bereiches 3 entspricht bevorzugt etwa 1/10 bis etwa 1/20 der gesamten Drahtlänge des Regelwiderstands bei Raumtemperatur. Bevorzugt ist die Länge dieses Teils größer als etwa 2,5 bis 4 mm, insbesonders bevorzugt weist es mindestens vier Windungen auf.

Der Windungsdurchmesser im Bereich 3 sollte als untere Begrenzung etwa der vierfachen Regeldrahtstärke entsprechen.

Die Steigung dieses Teils 3 ist gleich oder größer der doppelten Drahtstärke.

Die Abbildung zeigt den Regelwendelbereich 2 (mit größerem Durchmesser) einstückig. Tatsächlich kann er jedoch auch zwei- oder mehrstückig ausgebildet sein, wobei die Unterbereiche jeweils aus verschiedenen Legierungen mit unterschiedlichen Temperatur-Widerstands-Koeffizienten bestehen können.

Die erfindungsgemäße Lösung ist besonders vorteilhaft in dem Fall, in dem Regelwendeln mit hohen Temperatur-Widerstands-Koeffizienten verwendet werden, bei denen beispielsweise das Widerstandsverhältnis des Widerstandes bei 20° C/1.000° C größer als etwa 7,5 ist (bei >12 wird es extrem kritisch); insbesondere gilt dieses auch für Regelwendeln aus Materialien, die nicht einen kontinuierlichen sondern einen sprunghaften Anstieg des Widerstands aufweisen, wie es beispielsweise in den Anmeldungen DE-A-38 25 013 und 39 23 582 beschrieben wird. Unter diesen Umständen sind die erfindungsgemäßen Glühkerzen bei Dauerglühen bzw. längerem Glühen im laufenden Motor besonders geeignet.

Die Ausführungsform gemäß Fig. 1 weist einen üblichen Innenpol 4 auf. Besonders bevorzugt ist dieser Innenpol 4 aus einem den Strom leitenden, schlecht wärmeleitenden Material hergestellt. Als Beispiel sei ein Stahl mit höherem Cr-Ni-Anteil genannt, der wie auch andere dem Durchschnittsfachmann auf dem Legierungsgebiet leicht zugänglich ist. Da er zusätzlich durch seine Zusammensetzung rostgeschützt ist, braucht der Kabelanschluß (M5-, M4-Gewinde) nicht, wie oft gefordert wird, mit Rostschutz versehen werden. Als eine besondere Ausführungsform der Erfindung, die nicht abgebildet ist, besteht demnach der Innenpol aus einem den Strom leitenden und die Wärme schlecht leitendem Material. Bei dieser speziellen Ausführungsform kann auf den Zwischenbereich 3 verzichtet werden (bzw. mit Zwischenbereich 3 zusammen ist Wärmeabführung noch weiter verringerbar).

Fig. 2 zeigt eine erfindungsgemäße Glühkerzenausführung, in der der Glühkerzenstift gemäß Fig. 1 eingebaut ist. Hierbei sind der Übergangsbereich 3 und der Innenpol 4 durch einen an sich bekannten "Steckanschluß" 8 mit zusätzlicher Verstemmung miteinander verbunden.

Bei dieser Ausführungsform wird deutlich, daß die Regelwendel(n) 2 sich praktisch über ganze Länge auf gleiche Temperatur aufheizen kann, und daß weder die axial rückfließende Wärme aus dem Bereich der Heizwendel 7 noch die sich radial von der/den Regelwendel(n) ausbreitende Wärme zum Glührohr ungleichförmig abgezogen und die Wärmeabführung zum Innenpol ausreichend stark behindert wird.

Der Übergangsbereich 3 ist bei der Standardausführung der Erfindung einstückig und aus dem gleichen Material ausgebildet wie der benachbarte Regelwendelbereich 2. Gemäß erfinderischer Konzeption kann jedoch dieser Bereich 3 auch aus einem anderen Material bestehen, als das des sich anschließenden Bereichs der Regelwendel 2, wobei das Material dieses Bereiches 3 dann zwar Stromleitfähigkeit, jedoch geringe Wärmeleitfähigkeit aufweisen soll; derartiges Material und Legierungen sind an sich bekannt und können beispielsweise auch die Materialien sein, die zuvor bezüglich des Innenpols beschrieben wurden, wenn dieser geringe Wärmeleitfähigkeit aufweist.

Bei einer erfindungsgemäßen Ausführungsform beträgt der Glührohrdurchmesser etwa 6 mm; der Durchmesser der Regelwendel 2 beträgt etwa 3,8 mm und der Durchmesser des Übergangsbereiches 3 etwa 1,8 mm bei einer Regeldrahtstärke von etwa 0,35 mm. Die Länge des Regeldrahtes insgesamt beträgt 200 bis 220 mm, wobei die Länge des Regeldrahtes im Bereich 3 etwa 12 mm beträgt.

Die erfindungsgemäße Lösung führt zu dem überraschenden Ergebnis, daß die Maximaltemperatur der Glühstiftspitze bzw. der Heizwendel selbst, bei der das Abregeln einsetzt, erniedrigt wird, so daß einerseits die Vorglühzeit praktisch nicht vermindert, die Lebensdauer unter Nachglühbedingungen jedoch deutlich erhöht wird.

### Bezugszeichenliste

- 1: Heizwendel
- 2: Regelwendel(n)
- 3: Übergangsteil
- 4: Innenpol
- 5: O-Ring
- 6: Isoliermaterial
- 7: Glührohr
- 8: Steckanschluß (Verbindung Innenpol-Regelwendel)

## Patentansprüche

1. Glühkerze mit einem Glührohr (7), in dem in der Spitze ein Heizelement (1) angeordnet ist, dem ein Regelelement (2) vorgeschaltet ist, das ebenfalls in dem Glührohr (7) angeordnet ist, wobei das Regelelement (2) aus einem stromleitenden Material mit positivem Temperatur-Widerstandskoeffizienten besteht, und wobei der Innenpol (4) der Glühkerze mit dem Regelelement (2), das Regelelement (2) mit dem Heizelement (1) und das Heizelement (1) mit der Glührohrspitze in Reihe verbunden sind, dadurch gekennzeichnet, daß
zur Minimierung des Wärmeübergangs zwischen Regelelement (2) und Innenpol (4) der Wendelbereich (3) einen Windungsdurchmesser aufweist, der kleiner als der halbe Durchmesser der Windungen des Regelelements (2) ist.

2. Glühkerze nach Anspruch 1, dadurch gekennzeichnet, daß die Drahtlänge des Bereichs (3) etwa 1/10 bis 1/20 der gesamten Drahtlänge des Regelwiderstandes bei Raumtemperatur entspricht.

3. Glühkerze nach Anspruch 1 und/oder 2, dadurch gekennzeichnet, daß der gewickelte Bereich (3) länger als 2,5 bis 4 mm ist.

4. Glühkerze nach einem der vorherigen Ansprüche dadurch gekennzeichnet, daß der Windungsdurchmesser des Bereichs (3) gleich oder größer als die vierfache Drahtstärke der Regelwendel (2) ist.

5. Glühkerze nach einem der vorherigen Ansprüche, dadurch gekennzeichnet, daß der Innenpol (4) aus einem stromleitenden und die Wärme schlecht leitenden Material besteht.

6. Glühkerze nach nach einem der vorherigen Ansprüche, dadurch gekennzeichnet, daß zwischen Innenpol (4) und Regelwendel (2) ein stromleitendes, die Wärme schlecht leitendes Material in Draht- oder Stabform angeordnet ist.

7. Glühkerze nach einem der vorhergehenden Ansprüche, dadurch gekennzeichnet, daß Regelwendel (2) und Regelwendelbereich (3) einstückig ausgebildet sind.

8. Glühkerze nach einem der vorhergehenden Ansprüche, dadurch gekennzeichnet, daß die Regelwendel (2) mindestens zweiteilig ausgebildet ist, wobei die einzelnen Teile der Regelwendel (2) aus verschiedenen Legierungen mit unterschiedlichen Temperatur-Widerstands-Koeffizienten bestehen.

9. Glühkerze nach Anspruch 8, dadurch gekennzeichnet, daß für die Regelwendel (2) oder einen Teil der Regelwendel (2) ein Material verwendet wird, bei dem das Widerstandsverhältnis des Widerstandes bei 20°C/1.000°C größer als etwa 7,5 ist.

10. Glühkerze nach Anspruch 9, dadurch gekennzeichnet, daß für die Regelwendel (2) oder einem Teil der Regelwendel (2) ein Material verwendet wird, bei dem das Widerstandsverhältnis des Widerstandes bei 20°C/1.000°C = 12 ist.

11. Glühkerze nach Anspruch 9 oder 10, dadurch gekennzeichnet, daß die Regelwendel (2) aus einer Kobalt/Eisenlegierung mit einem Eisengehalt von 20 bis 35 Gew.%, Rest Kobalt und wahlweise Nickel besteht.

## Claims

1. Heater plug having a hot tube (7) in the tip of which is arranged a heating element (1) in advance of which a regulating element (2) is arranged, the regulating element likewise being arranged in the hot tube (7), wherein the regulating element (2) consists of an electrically conductive material having a positive temperature coefficient of resistance, and wherein an internal pole (4) of the heater plug is connected in series with the regulating element (2), the regulating element (2) is connected in series with the heating element (1) and the heating element (1) is connected in series with the hot tube tip, characterised in that, to minimise the transfer of heat between regulating element (2) and internal pole (4), a coil region (3) has a turns diameter that is smaller than half the diameter of the turns of the regulating element (2).

2. Heater plug according to claim 1, characterised in that the wire length of the region (3) corresponds to approximately 1/10 to 1/20 of the total wire length of the regulating resistor at room temperature.

3. Heater plug according to claim 1 and/or 2, characterised in that the coiled region (3) is longer than 2.5 to 4 mm.

4. Heater plug according to one of the preceding claims, characterised in that the tums diameter of the region (3) is the same as or greater than four times the wire thickness of the regulating coil (2).

5. Heater plug according to one of the preceding claims, characterised in that the internal pole (4) consists of an electrically conductive material of poor thermal conduction.

6. Heater plug according to one of the preceding claims, characterised in that an electrically conductive material of poor thermal conduction in wire or rod form is arranged between the internal pole (4) and the regulating coil (2).

7. Heater plug according to one of the preceding claims, characterised in that the regulating coil (2) and regulating coil region (3) are of integral construction.

8. Heater plug according to one of the preceding claims, characterised in that the regulating coil (2) is constructed in at least two parts, the individual parts of the regulating coil (2) consisting of different alloys having different temperature coefficients of resistance.

9. Heater plug according to claim 8, characterised in that a material which is used for the regulating coil (2) or a part of the regulating coil (2) is formed of a resistive material and has a ratio of resistance at 20°C/1,000°C greater than about 7.5.

10. Heater plug according to claim 9, characterised in that a material in which is used for the regulating coil (2) or a part of the regulating coil (2) is formed of a resistive material and has a ratio of resistance at 20°C/1,000°C equal to12.

11. Heater plug according to claim 9 or 10, characterised in that the regulating coil consists of a cobalt/iron alloy having an iron content of 20 to 35 % by weight, the remainder cobalt and, optionally, nickel.

## Revendications

1. Bougie de préchauffage comprenant un tube de préchauffage (7) dans lequel est disposé dans la pointe, un élément chauffant (1) en amont duquel est monté un élément de régulation (2), qui est également disposé dans le tube de préchauffage (7), l'élément de régulation (2) étant réalisé en un matériau électriquement conducteur à coefficient de résistance thermique positif, et le pôle intérieur (4) de la bougie de préchauffage étant relié à l'élément de régulation (2), l'élément de régulation (2) à l'élément chauffant (1) et l'élément chauffant (1) à la pointe du tube de préchauffage, ces liaisons s'effectuant en série, caractérisé en ce que pour minimiser le transfert de chaleur entre l'élément de régulation (2) et le pôle intérieur (4), la zone d'enroulement en hélice (3) présente un diamètre de spire qui est inférieur à la moitié du diamètre des spires de l'élément de régulation (2).

2. Bougie de préchauffage selon la revendication 1, caractérisée en ce que la longueur de fil de la zone (3) correspond environ à 1/10 à 1/20 de la longueur totale du fil de la résistance de régulation, à température ambiante.

3. Bougie de préchauffage selon la revendication 1 ou 2, caractérisée en ce que la zone d'enroulement (3) est plus longue que 2,5 à 4 mm.

4. Bougie de préchauffage selon l'une des revendications précédentes, caractérisée en ce que le diamètre de spire de la zone (3) est égal ou supérieur à quatre fois l'épaisseur de fil de l'enroulement en hélice de régulation (2).

5. Bougie de préchauffage selon l'une des revendications précédentes, caractérisée en ce que le pôle intérieur (4) est réalisé en un matériau électriquement conducteur et mauvais conducteur de la chaleur.

6. Bougie de préchauffage selon l'une des revendications précédentes, caractérisée en ce qu'entre le pôle intérieur (4) et l'enroulement en hélice de régulation (2) est disposé un matériau électriquement conducteur et mauvais conducteur de la chaleur, sous forme de fil ou de barre.

7. Bougie de préchauffage selon l'une des revendications précédentes, caractérisée en ce que l'enroulement en hélice de régulation (2) et la zone (3) d'enroulement en hélice de régulation sont réalisés d'un seul tenant.

8. Bougie de préchauffage selon l'une des revendications précédentes, caractérisée en ce que l'enroulement en hélice de régulation (2) est réalisé au moins en deux parties, les parties individuelles de l'enroulement en hélice de régulation (2) étant réalisées en des alliages différents à coefficients de résistance thermique différents.

9. Bougie de préchauffage selon la revendication 8, caractérisée en ce que pour l'enroulement en hélice de régulation (2) ou une partie de l'enroulement en hélice de régulation (2), on utilise un matériau pour lequel le rapport des résistances de la résistance à 20°C / à celle à 1.000°C est supérieur à environ 7,5.

10. Bougie de préchauffage selon la revendication 9, caractérisée en ce que pour l'enroulement en hélice de régulation (2) ou une partie de l'enroulement en hélice de régulation (2), on utilise un matériau pour lequel le rapport des résistances de la résistance à 20°C / à celle à 1.000°C est = 12.

11. Bougie de préchauffage selon la revendication 9 ou 10, caractérisée en ce que l'enroulement en hélice de régulation (2) est réalisé en un alliage cobalt/fer avec une teneur en fer de 20 à 35% en poids, le reste étant du cobalt et éventuellement du nickel.
